# EUROPÄISCHE PATENTSCHRIFT

(11) **EP 2 181 287 B1**
(45) Veröffentlichungstag und Bekanntmachung des Hinweises auf die Patenterteilung: **04.05.2016**
(21) Anmeldenummer: 08803189.3
(22) Anmeldetag: 25.08.2008
(51) Int. Cl.: F23D 17/00, F23D 1/00, F23D 14/22, F23D 14/78

(54) **KOHLENSTAUBKOMBINATIONSBRENNER MIT INTEGRIERTEM PILOTBRENNER**
COMBINED PULVERIZED COAL BURNER COMPRISING AN INTEGRATED PILOT BURNER
BRÛLEUR COMBINÉ DE POUDRE DE CHARBON À BRÛLEUR PILOTE INTÉGRÉ

(30) Priorität: 29.08.2007 DE 102007040890
(43) Veröffentlichungstag der Anmeldung: 05.05.2010
(73) Patentinhaber: Siemens Aktiengesellschaft, 80333 München (DE)
(72) Erfinder: JUST, Tino, 09599 Freiberg (DE); REUTHER, Christian, 09599 Freiberg (DE); SCHINGNITZ, Manfred, 09599 Freiberg (DE)
(86) Internationale Anmeldenummer: PCT/EP2008/061071
(87) Internationale Veröffentlichungsnummer: WO 2009/027361

(56) Entgegenhaltungen:
- EP-A1- 0 363 787
- WO-A1-00/12767
- WO-A1-97/09566
- CN-A- 1 710 333
- DE-A1- 3 131 962
- DE-A1- 4 025 808
- DE-A1- 4 025 852
- GB-A- 1 001 032

## Beschreibung

Die Erfindung bezieht sich auf einen Kohlenstaubkombinationsbrenner, der für die Sauerstoff-Vergasung von staubförmigen Brennstoffen (Braunkohle und/oder Steinkohle oder ähnliche staubförmige Brennstoffe) unter hohen Drücken und Temperaturen in Reaktoren mit flüssigen Schlackeabzügen eingesetzt wird und mittels eines integrierten Pilotbrenners der mit gasförmigem Brennstoff und Sauerstoff arbeitet und mit einer elektrischen Zündeinrichtung und optischer Flammenüberwachung in Betrieb genommen und überwacht wird.

Die Erfindung betrifft einen Kombinationsbrenner für die Vergasung staubförmiger Brennstoffe mit einem freien Sauerstoff enthaltenden Oxidationsmittel bei Drücken zwischen Umgebungsdruck und hohen Drücken von 80 bar (8 MPa) sowie Temperaturen zwischen 800-1800°C mit den Merkmalen des Anspruchs 1.

Bekannt sind Kohlenstaubbrenner für die Partialoxydation staubförmiger Brennstoffe, die durch einen extern angeordneten Pilotbrenner gezündet werden.
In den Patentdokumenten EP 0363787 A1 und DD 285 523 sind jeweils gattungsgemäße Pilotbrenner zur partiellen Oxidation von gasförmigen Kohlenwasserstoffen zu CO- und H2-haltigen Gasen in einem unter Druck stehenden Reaktor beschrieben.
Ein derartiger Pilotbrenner besteht aus koaxialen Kanälen für Brenngas und Oxidationsmittel, die nach dem Reaktionsraum hin offen sind und die durch wasserdurchströmte Kanäle getrennt bzw. umhüllt sind. In dem Brenngaskanal ist ein Zündkabel angeordnet, das mit einer Hochspannungszündvorrichtung außerhalb des Brenners verbunden ist und das an seinem nach dem Reaktionsraum zugewandten Ende in eine metallische Elektrode übergeht, die bis an die Brennerspitze geführt ist und hier eine Funkenstrecke zur metallischen Wand bildet. Die Elektrode dieses Brenners ist im Brenngaskanal so positioniert, dass sie durch den die Düse bildenden Konfusor, ringförmige Düse und Diffusor hindurchgeht und am achsparallelen Krümmungsradius des Diffusors, d. h. im Wirbelbereich, der den Übergang zum Sauerstoffkanal bildet, die Funkenstrecke zur metallischen Wand hat. Die Anordnung der metallischen Elektrode ist so gewählt, dass einerseits die Direktzündung des Brenngas/Sauerstoffes ermöglicht und andererseits die metallische Elektrode durch das nachströmende Brenngas gekühlt wird.
Die Einführung des Hochspannungszündkabels in den Brenner erfolgt durch zwei separate Druckabdichtungen. Der hierdurch entstehende druckdichte Raum wird als Sicherheitszone gegenüber austretenden Brenngasleckagen genutzt und druckseitig überwacht.
Weitere Kombinationen von aus einem Zünd-, Pilot- und Staubbrenner bestehenden Kombinationsbrenner werden beschrieben in:
- Sino German Gasification and CDM Form vom 5.-6. August 2004 in Beijing "Lignite and Coal Gasification for Syngas and Energetic Gas Production" und
- Chinesische Patentanmeldung Nr. CN 200510079702.4 vom 24. Juni 2005 vom Beijing Aeronautical Power Inst. "Powder-combustible vortex burner"

Die Übertragung des Flammensignals zur Überwachungseinrichtung erfolgt mittels eines mehradrigen Lichtleitkabels. Der bekannte Pilotbrenner hat folgende Mängel.
- die Übertragung des Flammensignals aus dem Reaktionsraum zum Flammenwächter erfolgt mittels Lichtleitkabel, das durch den geringen Abstand zur Flamme thermisch belastet wird und gleichzeitig auch durch auftreffende Russpartikel im Sichtfeld eingeschränkt werden kann. Außerdem behindert die vor den optischen Einblick befindliche metallische Elektrode den freien Einblick in den Reaktionsraum.
- Die metallische Elektrode muss aus Platzgründen als Draht ausgeführt werden, der bis zur Elektrodenspitze mehrfach gebogen ist. Durch dieses instabile Gebilde kann die zur Zündung notwendige Justierung an der Funkenüberschlagstelle nur schwer exakt eingestellt werden. Hierdurch entstehen Zündstörungen und die Funktionstüchtigkeit des Brenners ist nicht immer gewährleistet.

- Die Ausführung der wassergekühlten Düse (Konfusor, Zylinder und Diffusor) ist sehr kompliziert und führt besonders im Diffusor zu thermischen Belastungen, die zur Rissbildung im Material und damit zum Ausfall des Brenners führen.
- Durch die Anordnung der Elektrodenspitze innerhalb des Diffusors der Düse bildet sich notwendigerweise an dieser Stelle ein Wirbelgebiet aus, das Sauerstoffanteile mit dem Brennstoff mischt und damit ein zündfähiges Gemisch bildet, das gezündet werden kann. Kommt es bei der Zündung zu Medienschwankungen verschiebt sich das Wirbelgebiet und damit die Gemischstelle, was Fehlzündungen zur Folge hat. Eine hohe Störanfälligkeit ist damit vorgegeben.

Der Kombinationsbrenner nach der chinesischen Patentanmeldung Nr. CN 200510079702.4 zeichnet sich weiterhin dadurch aus, dass das Pilotbrennergas, sowie der dazugehörige Sauerstoff durch einen gemeinsamen Kanal im Brennerzentrum dem Brennermund zuströmen. Dies birgt die große Gefahr, dass bei Veränderung der Strömungsgeschwindigkeit, wie sie bei In- und Außerbetriebnahmen auftritt, eine Rückzündung in den Brennerkanal auftritt, die zu seiner Zerstörung führt mit erheblichen Gefährdungen der Betriebssicherheit.

Aus der GB 1001032 ist ein Brenner für die gleichzeitige Verbrennung mehrerer unterschiedlicher Brennstoffe bekannt, wobei je Brennstoff ein Paar konzentrischer Ringkanäle für diesen Brennstoff beziehungsweise den Sauerstoff angeordnet sind, die in eine Mischkammer münden.

Der Erfindung liegt das Ziel zugrunde, durch konstruktive Maßnahmen eine Kombination aus Pilotbrenner und Kohlenstaubbrenner in einer Brennereinheit als Kohlenstaubkombinationsbrenner zu schaffen, der durch die Zusammenfassung beider Brenner in einer Einheit einen einfacheren und sicheren Betrieb mit gleichmäßiger Flammenausbildung gewährleistet und die Störanfälligkeit wesentlich minimiert.

Aufgabe der Erfindung ist die Schaffung eines einfachen Kohlenstaubkombinationsbrenners mit integriertem Pilotbrenner, der unter den Bedingungen der Kohlenstaubvergasung unter Druck zuverlässig zündet und sicher arbeitet.

Die Aufgabe wird durch die Merkmale des Anspruchs 1 gelöst.

Bei dem erfindungsgemäßen Kohlenstaubkombinationsbrenner ist eine örtlich feststehende und genau justierbare Zündfunkenstrecke gebildet, die vom mechanischen Aufbau sehr stabil ausgeführt ist. Durch die Ausbildung der Flamme in der zentralen Achse des Reaktors werden Vorteile gegenüber der bisherigen Lösung hinsichtlich Ausbrand und Umsatz erreicht. Gleichzeitig erfolgt eine Entflechtung der Medienzuführung zum Reaktorkopf. Mit der Einpassung des Pilotbrenners in den Kohlenstaubbrenner wurden gleichzeitig konstruktive Änderungen am Pilotbrenner vorgenommen, so dass ein funktionssicherer und störungsfreier Betrieb gewährleistet werden kann.

Vorteilhafte Weiterbildungen der Erfindung sind in den Unteransprüchen angegeben.

Die Erfindung wird im Folgenden als Ausführungsbeispiel in einem zum Verständnis erforderlichen Umfang anhand einer Figur näher erläutert. Dabei zeigt:
Fig. 1 ein Ausführungsbeispiel des erfindungsgemäßen Kohlenstaubkombinationsbrenners mit integriertem Pilotbrenner.

Der erfindungsgemäße Kohlenstaubkombinationsbrenner umfasst einen zentral angeordneten Pilotbrennerteil mit getrennter Brenngas- und Oxydationsmittelzuführung in separaten Kanälen, einer Flammenüberwachungseinrichtung FÜ und einer elektrischen Hochspannungszündung. Um diese Baugruppe ist ein Ringraum 13 zur Zuführung des Oxydationsmittels für den Kohlenstaub- Kombinationsbrenner angeordnet. An der ringförmigen Austrittsöffnung sind Drallschaufeln 14 zur Verwirbelung des Oxydationsmittelstromes angeordnet.
Das Außenkühlteil 5 des Pilotbrenners im Zentrum und das Innenkühlteil 18 des außen liegenden Hauptbrenners bilden den Hauptbrenneroxydationsmittelkanal 17. Um diesen Kanal und dem Innenkühlteil 18 sind die Kohlenstaubzuführung 15 und die gekühlte Außenhülle 16 des Hauptbrenners angeordnet.

Der Pilotbrenner umfasst ein zentral angeordnetes, inertgasgespültes Rohr 1, das als optische Einblicksöffnung für die außerhalb des Brenners befindliche Flammenüberwachungseinrichtung dient, einen um das Zentralrohr angeordneten Ringraum 2 zur Brenngaszuführung, einen weiteren Ringraum 3 zur Oxydationsmittelzuführung, der an der Stirnfläche geschlossen ist und in einzelne Düsenbohrungen 4 übergeht sowie den das ganze umhüllende äußere Pilotbrennerkühlteil 5 zur Zu- und Abführung des Kühlwassers. Um den äußeren Kühlkanal (5) des Pilotbrenners ist ein weiteres Rohr 13 angeordnet, das zur Halterung von austauschbaren Wirbelkörpern dient, die zur gerichteten Versorgung des Hauptbrenners mit Oxydationsmittel dienen.

Das zentral angeordnete Rohr 1 ist innerhalb des Brenngaskanals 2 bis an den Brennermund geführt und geht am Ende einseitig in eine kleine, kurze Elektrodenspitze 6 über, die bei der Zündung den Zündfunken gerichtet auf die Metallwand der Brenngaszuführung überspringen lässt. Das metallische Zentralrohr ist im vorderen Drittel elektrisch unterbrochen und durch ein rohrförmiges Isolatorstück 7 verbunden. Der obere Teil des Zentralrohres dient als Träger des über eine druckdichte Durchführung eingeführten Zündkabels 8, dessen Ende mit dem brennermundseitigen Teil des Zentralrohres nach dem Isolationsstück verbunden ist.
Das Zentralrohr wird in Richtung Reaktionsraum mit Stickstoff gespült, um das Eindringen heißer Gases oder Verunreinigungen aus dem Reaktionsraum auszuschließen. Gegenüber der Atmosphäre ist das Zentralrohr mit einem speziellen Quarzglas 12 druckdicht getrennt. Die außerhalb des Brenners befindliche optische Flammenüberwachung erkennt durch das Quarzglas 12 die Brennerflamme und ist somit vor thermischer Belastung und Schmutzpartikeln geschützt.

Der um das Zentralrohr befindliche Ringraum 2 zur Zuführung des Brenngases ist am Austritt zur Düsenausbildung eingezogen (im Durchmesser reduziert). Das äußere, den Ringraum begrenzende Rohr enthält in diesem Bereich der Düse einem keramischen Isolierring 9, der die Reduktion im Durchmesser bewirkt und einen ungewollten Funkenüberschlag der Hochspannungszündung vom Zentralrohr verhindert. Erst direkt am Austritt ist dieses Rohr wieder metallisch ausgeführt.

Die Zuführung des Oxydationsmittels für den Pilotbrenner erfolgt über den Ringraum 3. Dieser Ringraum ist am Austritt zum Reaktionsraum hin mit einem austauschbaren Einschraubteil 10, das mit mehreren Bohrungen 4 versehen ist, verschlossen. Diese Bohrungen 4 können je nach der Beschaffenheit des Brenngases in Durchmesser und Austrittsrichtung angepasst serin.
Zusätzlich zu den in Richtung Reaktionsraum zeigenden Bohrungen 4 sind in dem Einschraubteil 10 noch kleine Bohrungen 11 angeordnet, die in den Brenngaskanal führen.
Über diese zwei Bohrungen wird eine geringe Teilmenge Oxydationsmittel in den Brenngaskanal eingeleitet. Diese Bohrungen sind so angeordnet, dass die kleine Oxydationsmittelteilmenge unmittelbar über der Elektrodenspitze in den Brenngaskanal eintritt und in diesem Bereich ein zündfähiges Gasgemisch gebildet wird. Insgesamt wird durch die Summe der konstruktiven Ausgestaltungen eine örtlich feststehende und genau justierbare Zündfunkenstrecke gebildet, die vom mechanischen Aufbau sehr stabil ausgeführt ist.

Der Oxydationsmittelzuführungsraum 3 wird durch ein Wasserkühlsystem 5 umhüllt, das die Inneneinbauten und die Düse des Pilotbrenners vor thermischer Belastung schützt.
Um die Wasserkühlung 5 des Pilotbrenners ist ein weiteres Rohr 13 angeordnet, das als Träger für austauschbare Wirbelkörper 14 im Hauptbrenneroxydationsmittelkanal dient. Durch diese erfindungsgemäße Gestaltung der Hülle um den Pilotbrenner kann bei Demontage des Pilotbrenners schnell und einfach der Wirbelkörper 14 in der Hauptbrenneroxydationsmittelzuführung 17 gewechselt werden und somit die Hauptbrennerflamme optimal an die Reaktionsraumkontur des Reaktors angepasst werden.
Durch die Ausführung der Oxydationsmittelzuführung mit Wirbelkörpern wird der austretende Sauerstoffstrom stark in Rotation versetzt, in den die über die speziell gestalteten Zuführungselemente 15 austretenden Staubstrahlen eingesaugt werden.
Durch eine unterschiedliche Anstellung der Wirbelkörper bzw. Drallschaufeln kann die Flammenausbildung in ihrer Breite und Länge beeinflusst werden.

Die Erfindung umfasst einen Kombinationsbrenner für die Vergasung staubförmiger Brennstoffe mit einem freien Sauerstoff enthaltenden Oxidationsmittel bei Umgebungs- oder höheren Drücken, sowie Temperaturen zwischen 800-1800°C, wobei die Zündvorrichtung des Pilotbrenners mit Flammüberwachung und der Staubbrenner als Kombinationsbrenner integriert sind und alle Betriebskanäle voneinander getrennt bis zum Brennermund geführt und die beiden erst am Brennermund gemischt werden.

In weiterer Ausgestaltung der Erfindung weist der Kombinationsbrenner ein gekühltes äußeres Gehäuse 16 und eine Kohlenstaubzuführung 15 auf, dessen inneres Kühlteil 18 die Begrenzung zur Aufnahme eines zentral angeordneten Pilotbrenners mit außen liegenden Wirbelkörpern 14 dient und gleichzeitig den Hauptbrenneroxidationsmittelkanal 17 bildet, wobei der zentral angeordnete Pilotbrenner zur Inbetriebnahme der Kohlenstaubbrennereinheit 15, 16, 17, aufweisend ein Zentralrohr 1 als optischer Einblick in den Vergasungsraum mit außen liegender Flammüberwachung, einer Brenngaszuführung 2, einer Oxidationsmittelzuführung 3 und einer Brennkühlkammer 5 dient.

In weiterer Ausgestaltung der Erfindung ist das Zentralrohr (1) innerhalb des Brenngaskanals (2) bis an den Brennermund geführt und geht am Austritt einseitig in eine kleine kurze Elektrodenspitze (6) über, die bei der Hochspannungszündung den Zündfunken gerichtet auf die gegenüberliegende äußere Metallwand des Brenngaszuführungskanals (2) leitet.

In weiterer Ausgestaltung der Erfindung ist das metallische Zentralrohr (1) im vorderen Drittel unterbrochen und durch einen Isolator (7) verbunden.

In weiterer Ausgestaltung der Erfindung ist das Zentralrohr (1) gegenüber der Atmosphäre mit einem Quarzglas (12) verschlossen und trägt auf der drucklosen Seite einen optischen Flammenwächter wobei es in Richtung Brenneraustrittsöffnung mit einem Inertmedium, beispielsweise Stickstoff, spülbar ist, um das Eindringen heißer Gase aus dem Reaktionsraum zu verhindern.

In weiterer Ausgestaltung der Erfindung dient das Zentralrohr (1) auf der Außenseite als Träger für das isolierte Hochspannungszündkabel (8) wobei das metallische Ende des Hochspannungszündkabels (8) mit dem in Brennermundnähe befindlichen Stück des metallischen Zentralrohres (1) (hinter Isolator 7) verbunden ist, um die Hochspannung bis zur Elektrodenspitze (6) zu leiten.

In weiterer Ausgestaltung der Erfindung weist der Brenngaszuführungskanal (2) im Bereich der Einschnürung zur Austrittsdüse an der äußeren Kanalbegrenzung einen keramischen Isolator (9) auf, um an der Engstelle einen unkontrollierten Hochspannungsfunkenüberschlag zu verhindern.

In weiterer Ausgestaltung der Erfindung geht der Oxydationsmittelzuführungskanal (3) im Bereich des Medienaustritts mittels eines Einschraubteiles (10) mit Düsenbohrungen (4) über, die je nach gewünschter Flammenform in Austrittsrichtung und Austrittswinkel anpassbar sind.

In weiterer Ausgestaltung der Erfindung sind im Einschraubteil (10) am Oxydationsmittelzuführungskanal (3) zusätzlich kleine Bohrungen (11) angeordnet, die im Brenngaskanal (2) enden und hierdurch eine geringe Teilmenge Oxydationsmittel unmittelbar über der Elektrodenspitze (6) in den Düsenbereich des Brenngaskanals (2) leiten und hier örtlich ein zündfähiges Gemisch bilden, das durch den Hochspannungszündfunken entzündbar ist.

In weiterer Ausgestaltung der Erfindung bildet die äußere Hülle des Pilotbrenners mit dem inneren Kühlteil (18) des Hauptbrennerteiles den Hauptbrenneroxydationsmittelkanal (17), der am Medienaustritt mit austauschbaren Wirbelkörpern (14) ausgerüstet ist, die auf der äußeren Hülle (13) des Pilotbrenners befestigt sind und mit deren Hilfe die Flammengeometrie im Reaktionsraum anpassbar ist.

In weiterer Ausgestaltung der Erfindung wird der Kohlenstaub über ein oder mehrere, tangential endende Kohlenstaubzuführungsrohre (15) in den Kombinationsbrenner eingeleitet wobei der Kohlenstaub in dem vorderen Brennerteil in einen den Kohlenstaubzuführungsrohren gemeinsamen Kohlenstaubringraum (19) eintritt und hier unter Rotationsbewegung den Kohlenstaubringraum ausfüllt und als gleichmäßig verteilter Kohlenstaubschleier den Ringraum verlässt und vor dem Brennermund mit dem Oxidationsmittelstrom intensiv gemischt wird.

### Bezugszeichenliste

- **1**: Zentralrohr für optischen Einblick in den Reaktionsraum mit außen liegender Flammenüberwachung, stickstoffgespült.
- **2**: Brenngaszuführung
- **3**: Oxydationsmittelzuführung
- **4**: Düsenbohrungen in der Oxydationsmittelzuführung
- **5**: Kühlteil Pilotbrenner
- **6**: Elektrodenspitze
- **7**: Isolator am Zentralrohr 1
- **8**: Hochspannungszündkabel
- **9**: Keramischer Isolator im Brenngaszuführungskanal
- **10**: Einschraubteil mit Bohrungen
- **11**: Zündbohrungen für Oxydationsmitteleindüsung
- **12**: Quarzglas
- **13**: Trägerrohr für Wirbeleinrichtungen
- **14**: Wirbelkörper im Hauptbrenneroxydationsmittelstrom
- **15**: Kohlenstaubzuführung
- **16**: Äußeres Wasserkühlteil
- **17**: Hauptbrenneroxydationsmittelzuführung
- **18**: Inneres Wasserkühlteil Hauptbrenner

## Patentansprüche

1. Kombinationsbrenner für die Vergasung staubförmiger Brennstoffe mit einem freien Sauerstoff enthaltenden Oxidationsmittel bei Drücken zwischen Umgebungsdruck und hohen Drücken von 80 bar (8 MPa) sowie Temperaturen zwischen 800-1800°C, mit folgenden Merkmalen
- ein zentrales, im Wesentlichen bis zum Brennermund führendes Rohr (1),
- um das zentrale Rohr (1) ein im Wesentlichen bis zum Brennermund führender Brenngasringkanal (2) konzentrisch angeordnet ist,
- um den Brenngasringkanal (2) ein im Wesentlichen bis zum Brennermund führender Oxidationsmittelringkanal (3) konzentrisch angeordnet ist,
- um den Oxidationsmittelringkanal (3) ein Kühlmittelringkanal (5) konzentrisch angeordnet ist,
- um den Kühlmittelringkanal (5) ein Ringkanal für das Oxidationsmittel des Staubbrenners (17) konzentrisch angeordnet ist,
- um den Ringkanal für das Oxidationsmittel des Staubbrenners (17) ein Kühlmittelringkanal (18) konzentrisch angeordnet ist
- um den Kühlmittelringkanal (18) ein Ringkanal für den Brennstaub des Staubbrenners (15) konzentrisch angeordnet ist,
- um den Ringkanal für den Brennstaub des Staubbrenners (15) ein Kühlmittelringkanal (16) konzentrisch angeordnet ist, **dadurch gekennzeichnet, daß**
- das zentrale Rohr (1) eine gegenüber dem Brenner elektrisch isolierte Zündspitze (6) trägt,
- die Isolation durch das in zwei Rohrstücke separiertes, zentrales Rohr (1) realisiert ist und die Rohrstücke durch einen rohrförmigen, keramischen Isolierkörper (7) mechanisch verbunden sind,
- das Zentralrohr (1) als Träger für ein isoliertes Hochspannungszündkabel (8) dient, wobei das metallische Ende des Hochspannungszündkabels (8) mit dem in Nähe des Brennermundes befindlichen Stück des metallischen Zentralrohres (1), das die Zündspitze trägt, verbunden ist.

2. Kombinationsbrenner nach Anspruch 1
**dadurch gekennzeichnet, dass**
das zentrale Rohr (1) an seinem dem Brennermund abgewandten Ende einen druckfesten optischen Einblick zur Flammüberwachung aufweist und durch ein Inertgas spülbar ist.

3. Kombinationsbrenner nach einem der vorstehenden Ansprüche
**dadurch gekennzeichnet, dass**
der Oxidationsmittelringkanal (3) Brennermund-seitig durch ein ringförmiges Einschraubteil (10) mit Düsenbohrungen (4) abgeschlossen ist. (A6)

4. Kombinationsbrenner nach einem der vorstehenden Ansprüche
**dadurch gekennzeichnet, dass**
der Brenngaszuführungskanal (2) im Bereich der Einschnürung zur Austrittsdüse eine keramische, isolierende Auskleidung (9) aufweist. (A7)

5. Kombinationsbrenner nach Anspruch 3 oder 4
**dadurch gekennzeichnet, dass**
die Einschnürung des Brenngaszuführungskanales (2) durch das ringförmige Einschraubteil (10) realisiert ist, dessen zentrale Bohrung einen kleineren Durchmesser als der Innendurchmesser des Brenngaszuführungskanales (2) aufweist. (A8)

6. Kombinationsbrenner nach einem der Ansprüche 3 bis 5
**dadurch gekennzeichnet, dass**
in dem Einschraubteil (10) kleine Bohrungen (11) angeordnet sind, die in den Brenngasringkanal (2) in unmittelbare Nähe der Zündspitze (6) führen. (A9)

7. Kombinationsbrenner nach einem der vorstehenden Ansprüche
**dadurch gekennzeichnet, dass**
um den Kühlmittelringkanal (5) ein Rohr (13) angeordnet ist, das als Träger für austauschbare Wirbelkörper (14) im Ringkanal für das Oxidationsmittel des Staubbrenners (17) dient. (A10)

8. Kombinationsbrenner nach einem der vorstehenden Ansprüche
**dadurch gekennzeichnet, dass**
der Ringkanal für das Oxidationsmittel des Staubbrenners (17) und der Ringkanal für den Brennstaub des Staubbrenners (15) gegenseitig vertauscht angeordnet sind. (A11)

## Claims

1. Combination burner for the gasification of pulverised fuels with an oxidation means containing free oxygen for pressures between ambient pressure and high pressures of 80 bar (8 MPa) as well as temperatures between 800-1800°C, with the following features:
- a central tube (1) essentially leading to the mouth of the burner (1),
- arranged concentrically around the central tube (1) is an annular combustion gas channel (2) essentially leading to the mouth of the burner,
- arranged concentrically around the annular combustion gas channel (2) is an annular oxidation means channel (3) essentially leading to the mouth of the burner,
- arranged concentrically around the annular oxidation means channel (3) is an annular cooling channel (5),
- arranged concentrically around the annular cooling channel (5) is an annular channel for the oxidation means of the pulverised fuel burner (17),
- arranged concentrically around the annular channel for the oxidation means of the pulverised fuel burner (17) is an annular coolant channel (18),
- arranged concentrically around the annular coolant channel (18) is an annular channel for the fuel of the pulverised fuel burner (15),
- arranged concentrically around the annular channel for the fuel of the pulverised fuel burner (15) is an annular coolant channel (16), **characterised in that**
- the central tube (1) supports an ignition tip (6) electrically insulated from the burner,
- the insulation is implemented by a central tube (1) separated into two tube sections and the tube sections are mechanically connected by a tubular, ceramic insulating body (7),
- the central tube (1) serves as a support for an insulated high-voltage ignition cable (8), wherein the metallic end of the high-voltage ignition cable (8) is connected to the section of the metallic central tube (1) located in the vicinity of the mouth of the burner which carries the ignition tip.

2. Combination pulverised fuel burner according to one of the previous claims,
**characterised in that**
the central tube (1) has a pressurised optical viewing window for flame monitoring at its end facing the mouth of the burner and is able to be flushed with an inert gas.

3. Combination pulverised fuel burner according to one of the previous claims,
**characterised in that**
the annular oxidation means channel (3) is closed off on the burner mouth side by an annular screw-in part (10) with nozzle holes (4). (A6)

4. Combination pulverised fuel burner according to one of the previous claims,
**characterised in that**
the combustion gas supply channel (2) has a ceramic insulating cladding (9) in the area of the constriction to the outlet nozzle. (A7)

5. Combination pulverised fuel burner according to claim 3 or 4,
**characterised in that**
the constriction of the combustion gas supply channel (2) is implemented by the annular screw-in part (10) of which the central hole has a smaller diameter than the internal diameter of the combustion gas supply channel (2). (A8)

6. Combination pulverised fuel burner according to one of the claims 3 to 5,
**characterised in that**
small holes (11) are arranged in the screw-in part (10), which lead into the annular combustion gas channel (2) in the immediate vicinity of the ignition tip (6). (A9)

7. Combination pulverised fuel burner according to one of the previous claims,
**characterised in that**
arranged around the annular coolant channel (5) is a tube (13) which serves as a support for replaceable eddy bodies (14) in the annular channel for the oxidation means of the pulverised fuel burner (17). (A10)

8. Combination pulverised fuel burner according to one of the previous claims,
**characterised in that,**
the annular channel for the oxidation means of the pulverised fuel burner (17) and the annular channel for the fuel of the pulverised fuel burner (15) are arranged to be mutually interchangeable. (A11)

## Revendications

1. Brûleur combiné pour la gazéification de combustibles pulvérisés avec un agent d'oxydation contenant de l'oxygène libre, à des pressions comprises entre la pression ambiante et des pressions élevées de 80 bars (8 MPa) et des températures comprises entre 800 et 1800°C, présentant les caractéristiques suivantes :
- un tube central (1) conduisant sensiblement jusqu'au bec du brûleur,
- autour dudit tube central (1), est disposé concentriquement un canal annulaire de gaz combustible (2) conduisant sensiblement jusqu'au bec du brûleur,
- autour dudit canal annulaire de gaz combustible (2), est disposé concentriquement un canal annulaire d'agent d'oxydation (3) conduisant sensiblement jusqu'au bec du brûleur,
- autour dudit canal annulaire d'agent d'oxydation (3), est disposé concentriquement un canal annulaire d'agent réfrigérant (5),
- autour dudit canal annulaire d'agent réfrigérant (5), est disposé concentriquement un canal annulaire pour l'agent d'oxydation du brûleur de poudre (17),
- autour dudit canal annulaire pour l'agent d'oxydation du brûleur de poudre (17), est disposé concentriquement un canal annulaire d'agent réfrigérant (18),
- autour dudit canal annulaire d'agent réfrigérant (18), est disposé concentriquement un canal annulaire pour la poudre combustible du brûleur de poudre (15),
- autour dudit canal annulaire pour la poudre combustible du brûleur de poudre (15), est disposé concentriquement un canal annulaire d'agent réfrigérant (16), **caractérisé en ce que**
- le tube central (1) porte une pointe d'allumage (6) isolée électriquement vis-à-vis du brûleur,
- l'isolation est réalisée par le tube central (1) séparé en deux tronçons de tube et les tronçons de tube sont reliés mécaniquement par un corps isolant (7) céramique de forme tubulaire,
- le tube central (1) sert de support pour un câble d'allumage haute tension (8) isolé, l'extrémité métallique dudit câble d'allumage haute tension (8) étant reliée au tronçon situé à proximité du bec du brûleur du tube central (1) métallique portant la pointe d'allumage.

2. Brûleur combiné selon la revendication 1,
**caractérisé en ce que**
le tube central (1) présente à son extrémité opposée au bec du brûleur un dispositif optique résistant à la pression pour la surveillance de flamme et **en ce qu'**il peut être balayé par un gaz inerte.

3. Brûleur combiné selon l'une des revendications précédentes,
**caractérisé en ce que**
le canal annulaire d'agent d'oxydation (3), côté bec du brûleur, est fermé par un élément à visser (10) en forme d'anneau pourvu de perçages de buse (4). (A6)

4. Brûleur combiné selon l'une des revendications précédentes,
**caractérisé en ce que**
le canal d'amenée de gaz combustible (2) présente dans la région du rétrécissement vers la buse de sortie un revêtement céramique isolant (9). (A7)

5. Brûleur combiné selon la revendication 3 ou 4,
**caractérisé en ce que**
le rétrécissement du canal d'amenée de gaz combustible (2) est réalisé par l'élément à visser (10) en forme d'anneau, dont le perçage central présente un diamètre inférieur au diamètre intérieur du canal d'amenée de gaz combustible (2). (A8)

6. Brûleur combiné selon l'une des revendications précédentes, **caractérisé en ce que** de petits perçages (11) sont ménagés dans l'élément à visser (10), lesquels perçages conduisent dans le canal d'amenée de gaz combustible (2) à proximité immédiate de la pointe d'allumage (6). (A9)

7. Brûleur combiné selon l'une des revendications précédentes,
**caractérisé en ce que**
un tube (13) est placé autour du canal annulaire d'agent réfrigérant (5), lequel tube sert de support pour des corps tourbillonnaires échangeables (14) dans le canal annulaire pour l'agent d'oxydation du brûleur de poudre (17). (A10)

8. Brûleur combiné selon l'une des revendications précédentes,
**caractérisé en ce que**
le canal annulaire pour l'agent d'oxydation du brûleur de poudre (17) et le canal annulaire pour la poudre combustible du brûleur de poudre (15) sont disposés de manière inversée.
